# EUROPÄISCHE PATENTSCHRIFT

(11) **EP 1 313 580 B1**
(45) Veröffentlichungstag und Bekanntmachung des Hinweises auf die Patenterteilung: **07.03.2007**
(21) Anmeldenummer: 01958016.6
(22) Anmeldetag: 25.07.2001
(51) Int. Cl.: B22D 11/128

(54) **VORRICHTUNG ZUM STRANGGIESSEN VON METALLEN, INSBESONDERE VON STAHL**
DEVICE FOR CONTINUOUSLY CASTING METALS, ESPECIALLY STEEL
DISPOSITIF DE COULEE CONTINUE DE METAUX, NOTAMMENT D'ACIER

(30) Priorität: 17.08.2000 DE 10040271
(43) Veröffentlichungstag der Anmeldung: 28.05.2003
(73) Patentinhaber: SMS Demag Aktiengesellschaft, 40237 Düsseldorf (DE)
(72) Erfinder: KNEPPE, Günter, 57271 Hilchenbach (DE); SCHWELLENBACH, Joachim, 40215 Düsseldorf (DE); STREUBEL, Hans, 40699 Erkrath (DE)
(74) Vertreter: Klüppel, Walter
(86) Internationale Anmeldenummer: PCT/EP2001/008572
(87) Internationale Veröffentlichungsnummer: WO 2002/013994

(56) Entgegenhaltungen:
- EP-A- 0 941 787
- DE-A- 4 022 871
- US-A- 5 348 074

## Beschreibung

Die Erfindung betrifft eine Vorrichtung zum Stranggießen von Metallen, insbesondere von Stahl, mit mehreren, aufeinanderfolgenden Segmenten, die jeweils mittels Rollenpaaren aus oberen und unteren Rollen die Strangführung für unterschiedlich breite Gießstränge bilden.

Ein gegossenes Brammenprofil ist im wesentlichen ein Abbild der Rollenspaltgeometrie im Bereich der Resterstarrung des Gießstranges. Unterschiedliche Strangbreiten und Gießgeschwindigkeiten führen zu unterschiedlichen Rollendurchbiegungen und zu unterschiedlichen Durchbiegungen der Traversen des Segmentrahmens und damit zu einer veränderlichen Profilüberhöhung.

Im Bereich der Soft-Reduktions-Strecke werden die Rollendurchbiegung und die Traversendurchbiegung durch die Lage der Sumpfspitze, durch die eingestellte Dickenreduzierung und durch die Stahlgüte bestimmt. Hinzu kommt der Fall, dass bei Brammenanlagen mit Längsteileinrichtung (einfache oder mehrfache Längsteilung) dem Walzwerk bedingt durch die Profilüberhöhung Brammen mit wechselnden Keilformen zugeführt werden, was wiederum dort zu Problemen bei geringen Endwalzdicken führt.

Die europäische Patentanmeldung EP 1 043 095 A1 offenbart eine Vorrichtung zum Stranggießen von Metallen mit einer Strangführung. Diese umfasst mehrere aufeinander folgende Segmente, die jeweils Rollenpaare aus oberen und unteren Rollen für unterschiedlich breite Gießstränge aufweisen. Die Strangführung umfasst beidseitige Strangführungsrahmen, die über Segmenttraversen und zusätzlich eine Quertraverse miteinander verbunden sind. Die Segmentrollen sind an den Segmenttraversen drehgelagert. Zumindest auf der Festseite des Segmentrahmens ist zwischen dem Segmentrahmen und der Quertraverse ein etwa auf der Strangmittenachse liegendes Kraftglied vorgesehen, dessen Kraftübertragungselement an dem Segmentrahmen angreift und dessen Aufnahme an der Quertraverse abgestützt ist.

Die europäische Patentanmeldung EP 0 941 787 A1 offenbart eine Stranggießanlage, bei der die oberen und die unteren Rollen der Strangführung von einem an einer Quertraverse abgestützten hydraulischen Zylinder beeinflussbar sind. Mit Hilfe des hydraulischen Zylinders kann die Bombierung dieser Rollen eingestellt werden. Allerdings wird dort einem Paar Führungsrollen, die einen Rollenspalt bilden, eine Einstelleinrichtung zum Einstellen einer Bombierung des Rollenspaltes zugeordnet.

Ausgehend von diesem Stand der Technik liegt der Erfindung die Aufgabe zugrunde, eine alternative Vorrichtung zum Stranggießen von Metallen bereitzustellen, welche ebenfalls die Einstellung der Bombierung ermöglicht, und eine derartige veränderliche Profilüberhöhungen im Bereich der Enderstarrung vermindern, so dass die geschilderten Folgen beim späteren Walzen nicht auftreten können.

Diese Aufgabe wird durch den Gegenstand des neuen Patentanspruchs 1 gelöst.

Den Segmenten ist eine Längsteileinrichtung nachgeordnet. Die Einstellung der Profilüberhöhung gerade vor der Längsteileinrichtung gestattet eine formgenaue Beeinflussung, so dass die für das Walzen erforderliche Profilüberhöhung gerade an dieser Stelle fixiert wird.

Dabei kann das Kraftglied aus einem einseitig beaufschlagbaren Plunger bestehen.

Eine andere Ausgestaltung sieht vor, dass das Kraftglied aus einer zweiseitig beaufschlagbaren, hydraulischen Kolben-Zylinder-Einheit besteht.

Nach weiteren Merkmalen wird vorgeschlagen, dass die Kraft des Kraftgliedes in Abhängigkeit der Segmentbelastung durch den Gießstrang regelbar ist. Dadurch kann eine Überlastung des Segmentrahmens vermieden werden.

Diese Regelung kann auch dergestalt erfolgen, dass die Kraft des Kraftgliedes in Abhängigkeit von der Segmentbelastung entgegen einer zu erwartenden Profilüberhöhung des Gießstrangquerschnitts auf die Stützrollen- und Traversendurchbiegung übertragbar ist.

Gegebenenfalls kann auch vorteilhaft sein, dass die Kraft des Kraftgliedes auf der Losseite des Segmentes einstellbar ist. Dadurch werden die gleichen oder ähnliche Vorteile erreicht, die zu der Anordnung des Kraftgliedes auf der Festseite des Segmentes beschrieben sind.

Eine andere Anwendung des erfindungsgemäßen Grundgedankens besteht darin, dass die Kraft des Kraftgliedes zugleich auf der Festseite und auf der Losseite von zwei sich gegenüberliegenden Segmentrahmen einstellbar ist.

Weiterhin kann es vorteilhaft sein, dass jedem Segmentrahmen mehrere Kraftglieder zugeordnet sind. Dadurch kann der Verlauf der Biegelinie für eine Traverse eingestellt werden.

Eine besondere Ausgestaltung besteht femer darin, dass die Verformungs-Kennlinien eines Segmentes in Tabellen in einem Rechner hinterlegt sind und dass die Kraft des Kraftgliedes aus den hinterlegten Werten entsprechend der Segmentbelastung abrufbar sind. Dadurch können leicht die aus der Erfahrung und aufgrund der Konstruktions-Abmessungen gesammelten Werte für die zweckmäßige Biegelinie eingesetzt werden.

In der einzigen Figur der Zeichnung ist ein Stützrollensegment in Vorderansicht, d.h. senkrecht zur Bewegungsrichtung des Gießstranges, dargestellt, die nachfolgend näher erläutert wird.

Die Vorrichtung zum Stranggießen von Metallen, insbesondere von Stahl, besteht aus mehreren, in der Strangader aufeinanderfolgenden Segmenten 1, in denen jeweils mittels Rollenpaaren 2, die aus geteilten Rollen 3 bestehen können und aus oberen und unteren Rollen, die Strangführung für den Gießstrang 4 darstellen. Der Gießstrang 4 kann eine unterschiedliche Breite 4a aufweisen. Der Gießstrang 4 weist, um den Ort der Lage des Segmentes 1 anzugeben, im Bereich der Resterstarrung 4b eine Strangschale 4c auf.. Die Rollenpaare 2 sind an Segmentrahmen 5, 6 drehgelagert, wobei ein Segmentrahmen 5 als Festseite und ein Segmentrahmen 6 als Losseite wirken. Beide Segmentrahmen 5 und 6 sind mittels Zugzylindern 7 gegeneinander anstellbar, wodurch der Dicke 8 des Gießstranges 4 entsprochen wird. Das aus den Segmentrahmen 5 und 6 und aus den Zugzylindern 7 bestehende Segment 1 ist mittels näher nicht dargestellten Spannzylindern 9 auf einem beidseitigen Strangführungsrahmen 10 eingespannt.

Zumindest auf der Festseite des Segmentrahmens 5 des Segmentes 1 ist zwischen dem Segmentrahmen 5 und einer ggfs. zusätzlichen Quertraverse 11, die die beidseitigen Strangführungsrahmen 10 verbindet, zumindest ein etwa auf der Strangmittenachse 12 liegendes Kraftglied 13 vorgesehen, dessen Kraftübertragungs-Element 13a an dem Segmentrahmen 5 angreift und dessen Aufnahme 13b an der Quertraverse 11 abgestützt ist. Das Segment 1 mit der Quertraverse 11 ist zumindest im Bereich der Resterstarrung 4b vorgesehen. Dabei kann das Kraftglied 13 aus einem einseitig beaufschlagbaren Plunger 14 bestehen oder aus einem zweiseitig beaufschlagbaren, hydraulischen Kolben-Zylinder-Einheit 15.

Die Kraft des Kraftgliedes 13 ist in Abhängigkeit der Segmentbelastung durch den Gießstrang 4 regelbar. Die Kraft des Kraftgliedes 13 kann auch auf der Losseite 6 des Segmentes 1 einstellbar gemacht werden. In besonderen Fällen kann es vorteilhaft sein, dass die Kraft des Kraftgliedes 13 zugleich auf der Festseite 5 und auf der Losseite 6 von zwei sich gegenüberliegenden Segmentrahmen 5; 6 eingestellt wird.

Jedem Segmentrahmen 5, 6 können jeweils mehrere Kraftglieder 13 zugeordnet werden.

Auf das Segment 1 mit der Quertraverse 11 und dem Kraftglied 13 folgt eine Längsteileinrichtung üblicher Bauart.

Die Verformungskennlinie 19 eines Segmentes 1 ist in Tabellen in einem Rechner hinterlegt und die Kraft des Kraftgliedes 13 kann aus den hinterlegten Werten entsprechend der Segmentbelastung abgerufen werden.

Der Traversenquerschnitt 20 eines Segmentes 1 ist zur Minimierung der Kraft des Kraftgliedes 13 in Abhängigkeit der Segmentbelastung wählbar.

### Bezugszeichenliste

- 1: Segment
- 2: Rollenpaar
- 3: geteilte Rolle
- 4: Gießstrang
- 4a: unterschiedliche Breite
- 4b: Resterstarrungs-Bereich
- 4c: Strangschale
- 4d: Gießstrangquerschnitt
- 5: Segmentrahmen, Festseite
- 6: Segmentrahmen, Losseite
- 7: Zugzylinder
- 8: Dicke des Gießstrangs
- 9: Spannzylinder
- 10: beidseitige Strangführungsrahmen
- 11: Quertraverse
- 12: Strangmittenachse
- 13: Kraftglied
- 13a: Kraftübertragungselement
- 13b: Aufnahme
- 14: Plunger
- 15: Kolben-Zylinder-Einheit
- 19: Verformungs-Kennlinie
- 20: Traversen-Querschnitt

## Patentansprüche

1. Vorrichtung zum Stranggießen von Metallen, insbesondere von Stahl, mit mehreren, aufeinanderfolgenden Segmenten, die jeweils mittels Rollenpaaren aus oberen und unteren Rollen die Strangführung für unterschiedlich breite Gießstränge bilden, wobei eine Quertraverse (11) beidseitige Strangführungsrahmen (10) miteinander verbindet;
**dadurch gekennzeichnet,**
**dass** die Rollen (2, 3) an Segmenttraversen eines Segmentsrahmens (5, 6) drehgelagert sind;
**dass** die Segmenttraversen jeweils mit den beidseitigen Strangführungsrahmen (10) verspannt sind;
**dass** zumindest auf der Festseite des Segmentrahmens (5) zwischen dem Segmentrahmen (5) und der Quertraverse (11) ein etwa auf der Strangmitteachse (12) liegendes Kraftglied (13) vorgesehen ist, dessen Kraftübertragungselement (13a) an dem Segmentrahmen (5) angreift und dessen Aufnahme (13b) an der Quertraverse (11) abgestützt ist; und
**dass** den Segmenten (1) eine Längsteileinrichtung nachgeordnet ist.

2. Vorrichtung nach Anspruch 1,
**dadurch gekennzeichnet,**
**dass** das Kraftglied (13) aus einem einseitig beaufschlagbaren Plunger (14) besteht.

3. Vorrichtung nach einem der Ansprüche 1 oder 2,
**dadurch gekennzeichnet,**
**dass** das Kraftglied (13) aus einer zweiseitig beaufschlagbaren, hydraulischen Kolben-Zylinder-Einheit (15) besteht.
**dass** das Kraftglied (13) aus einer zweiseitig beaufschlagbaren, hydraulischen Kolben-Zylinder-Einheit (15) besteht.

4. Vorrichtung nach einem der Ansprüche 1 bis 3,
**dadurch gekennzeichnet,**
**dass** die Kraft des Kraftgliedes (13) in Abhängigkeit der Segmentbelastung durch den Gießstrang (4) regelbar ist.

5. Vorrichtung nach Anspruch 4,
**dadurch gekennzeichnet,**
**dass** die Kraft des Kraftgliedes (13) in Abhängigkeit von der Segmentbelastung entgegen einer zu erwartenden Profilüberhöhung des Gießstrangquerschnitts (4d) auf die Stützrollen- und Traversen-Durchbiegung übertragbar ist.

6. Vorrichtung nach einem der Ansprüche 1 bis 5,
**dadurch gekennzeichnet,**
**dass** die Kraft des Kraftgliedes (13) auf der Losseite (6) des Segmentes (1) einstellbar ist.

7. Vorrichtung nach einem der Ansprüche 1 bis 6,
**dadurch gekennzeichnet,**
**dass** die Kraft des Kraftgliedes (13) zugleich auf der Festseite (5) und auf der Losseite (6) von zwei sich gegenüberliegenden Segmentrahmen (5,6) einstellbar ist.

8. Vorrichtung nach einem der Ansprüche 1 bis 7,
**dadurch gekennzeichnet,**
**dass** jedem Segmentrahmen (5;6) mehrere Kraftglieder (13) zugeordnet sind.

9. Vorrichtung nach einem der Ansprüche 1 bis 8,
**dadurch gekennzeichnet,**
**dass** die Verformungs-Kennlinien (19) eines Segmentes (1) in Tabellen in einem Rechner hinterlegt sind und dass die Kraft des Kraftgliedes (13) aus den hinterlegten Werten entsprechend der Segmentbelastung abrufbar ist.

## Claims

1. Device for continuous casting of metals, particularly of steel, with several successive segments which respectively form, by means of roller pairs consisting of upper and lower rollers, the strip guide for cast strips of different width, wherein a cross member (11) connects together the strip guide frames (10) at both sides, **characterised in that** the rollers (2, 3) are rotatably mounted at segment crossbeams of a segment frame (5, 6); that the segment crossbeams are respectively tightened by the strip guide frames (10) at both sides; that a force member (13) lying approximately on the strip centre axis (12) is provided at least on the fixed side of the segment frame (5) between the segment frame (5) and the cross member (11), the force transmission element (13a) of which force member engages the segment frame (5) and the seat (13b) of which force member is supported on the cross member (11); and that a longitudinal dividing device is arranged downstream of the segments (1).

2. Device according to claim 1, **characterised in that** the force member (13) consists of a plunger (14) able to be loaded on one side.

3. Device according to one of claims 1 and 2, **characterised in that** the force member (13) consists of a hydraulic piston-cylinder unit (15) able to be loaded on two sides.

4. Device according to one of claims 1 to 3, **characterised in that** the force of the force member (13) can be regulated in dependence on the segment loading by the cast strip (4).

5. Device according to claim 4, **characterised in that** the force of the force member (13) is transmissible in dependence on the segment loading against an anticipated profile arching of the cast strip cross-section (4d) on the support-roller and crossbeam deflection.

6. Device according to one of claims 1 to 5, **characterised in that** the force of the force member (13) is settable on the loose side (6) of the segment (1).

7. Device according to one of claims 1 to 6, **characterised in that** the force of the force member (13) is settable simultaneously on the fixed side (5) and on the loose side (6) by two mutually opposite segment frames (5, 6).

8. Device according to one of claims 1 to 7, **characterised in that** several force members (13) are associated with each segment frame (5; 6).

9. Device according to one of claims 1 to 8, **characterised in that** the deformation characteristic curves (19) of a segment (1) are filed in tables in a computer and that the force of the force member (13) can be called up from the filed values in correspondence with the segment loading.

## Revendications

1. Dispositif de coulée continue de métaux, notamment d'acier, avec plusieurs segments successifs, qui forment chacun au moyen de paires de rouleaux consistant en des rouleaux supérieur et inférieur le guidage de la barre pour des barres de coulée de différentes largeurs, une traverse (11) reliant des cadres de guidage de barre bilatéraux (10),
**caractérisé en ce que**
les rouleaux (2, 3) sont logés en rotation sur des traverses de segment d'un cadre de segment (5, 6),
les traverses de segment sont respectivement contraintes avec les cadres de guidage de barre bilatéraux (10),
au moins sur le côté fixe du cadre de segment (5), un organe de force (13) situé environ sur l'axe médian de la barre (12), dont l'élément de transmission de force (13a) s'engage sur le cadre de segment (5) et dont le logement (13b) s'appuie sur la traverse (11) est prévu entre le cadre de segment (5) et la traverse (11), et **en ce qu'**un dispositif de division en longueur est monté en aval des segments (1).

2. Dispositif selon la revendication 1,
**caractérisé en ce que**
l'organe de force (13) consiste en un piston plongeur (14) pouvant être alimenté par un côté.

3. Dispositif selon l'une quelconque des revendications 1 ou 2, **caractérisé en ce que**,
l'organe de force (13) consiste en une unité hydraulique piston/cylindre (15) pouvant être alimentée par deux côtés.
l'organe de force (13) consiste en une unité hydraulique piston/cylindre (15) pouvant être alimentée par deux côtés.

4. Dispositif selon l'une quelconque des revendications 1 à 3, **caractérisé en ce que**,
la force de l'organe de force (13) est réglable en fonction de la contrainte du segment par la barre de coulée (4).

5. Dispositif selon la revendication 4,
**caractérisé en ce que**
en fonction de la contrainte du segment, la force de l'organe de force (13) est transmissible sur la flexion des rouleaux de support et des traverses à l'encontre d'un surhaussement attendu de la section transversale de la barre de coulée (4d).

6. Dispositif selon l'une quelconque des revendications 1 à 5, **caractérisé en ce que**,
la force de l'organe de force (13) est réglage sur le côté lâche (6) du segment (1).

7. Dispositif selon l'une quelconque des revendications 1 à 6, **caractérisé en ce que**,
la force de l'organe de force (13) est aussi bien réglable sur le côté fixe (5) et sur le côté lâche (6) de deux cadres de segments (5,6) opposés.

8. Dispositif selon l'une quelconque des revendications 1 à 7, **caractérisé en ce que**,
plusieurs organes de force (13) sont associés à chaque cadre de segment (5 ; 6).

9. Dispositif selon l'une quelconque des revendications 1 à 8, **caractérisé en ce que**,
les courbes caractéristiques de déformation (19) d'un segment (1) sont sauvegardées dans des tableaux dans un ordinateur et **en ce que** la force de l'organe de force (13) peut être interrogée à partir des valeurs sauvegardées, en fonction de la contrainte du segment.
